# EUROPÄISCHE PATENTANMELDUNG

(11) **EP 4 421 434 A1**
(43) Veröffentlichungstag der Anmeldung: **28.08.2024**
(21) Anmeldenummer: 23020082.6
(22) Anmeldetag: 22.02.2023
(51) Int. Cl.: F25J 3/04

(54) **VERFAHREN UND VORRICHTUNG ZUR GEWINNUNG EINES KRYPTON-XENON-KONZENTRATS**

(71) Anmelder: Linde GmbH, 82049 Pullach (DE)
(72) Erfinder: Meilinger, Matthias, 82049 Pullach (DE); Kamml, Georg, 82049 Pullach (DE)
(74) Vertreter: Imhof, Dietmar

(57) **Zusammenfassung**

Das Verfahren und die Vorrichtung dienen zur Gewinnung eines Krypton-Xenon-Konzentrats. Eine Tieftemperaturluftzerlegungsanlage weist, die eine Einsatzleitung die durch einen Hauptluftverdichter führt, eine Hochdrucksäule und eine Niederdrucksäule aufweist, wobei
- ein flüssiger Sauerstoffstrom aus der Niederdrucksäule in eine Krypton-Xenon-Anreicherungssäule geleitet wird,
- aus der Krypton-Xenon-Anreicherungssäule ein Krypton-Xenon-Konzentrat zu bilden,
- ein erster Teil des Krypton-Xenon-Konzentrats in einen Flüssigtank für Krypton-Xenon-Konzentrat eingeleitet wird und
- ein zweiter Teil des Krypton-Xenon-Konzentrats einem Analysesystem zugeführt und dort verdampft wird und ein oder mehrere Restdampffraktionen bildet,
dadurch gekennzeichnet, dass
- ein oder mehrere Restdampffraktionen in einen Ballon eingeleitet und dort zwischengespeichert werden,
- wobei kontinuierlich oder diskontinuierlich Gas aus dem Ballon abgezogen und stromaufwärts des Hauptluftverdichters in die Einsatzleitung eingeführt wird.

## Beschreibung

Die Erfindung betrifft ein Verfahren und eine Vorrichtung zur Gewinnung eines Krypton-Xenon-Konzentrats, bei der im Anschluss an ein klassisches Zweisäulensystem zur Tieftemperaturluftzerlegung aus einem flüssigen Sauerstoffstrom ein Krypton-Xenon-Konzentrat gewonnen wird. Dieses Konzentrat wird regelmäßig in einem Tank gesammelt und von Zeit zu Zeit in eine Spezialanlage transportiert, in der dieses Krypton-Xenon-Konzentrat zusammen mit ähnlichen Flüssigkeiten aus anderen Luftzerlegungsanlagen weiter aufgearbeitet wird, um daraus reines Krypton und/oder Xenon zu gewinnen.

Obwohl die Konzentration von Krypton und Xenon in der atmosphärischen Luft nur 1,138 ppm beziehungsweise 0,086 ppm beträgt, werden bei Luftzerlegungsanlagen neben den Hauptprodukten Sauerstoff und Stickstoff (und gegebenenfalls Argon) gelegentlich auch Krypton und Xenon aus der Luft abgetrennt. Die entsprechenden Verfahrensschritte sind grundsätzlich in der Monografie "Industrial Gases Processing" von Heinz-Wolfgang Häring auf den Seiten 112 bis 118 beschrieben. Als erster Schritt wird flüssiger Sauerstoff aus dem Sumpf der Niederdrucksäule des Luftzerlegers meist noch innerhalb der entsprechenden Anlage in eine Krypton-Xenon-Anreicherungssäule geleitet, um dort ein erstes Krypton-Xenon-Konzentrat zu bilden. Grundsätzlich kann dieses vor Ort weiterverarbeitet werden. Meist wird es jedoch in einem Flüssigtank für Krypton-Xenon-Konzentrat zwischengespeichert und etwa alle ein bis zwei Wochen per Tankfahrzeug zu einer weiter entfernt liegenden Feinreinigung transportiert. Dort wird dann aus dem Konzentrat mehrerer Lufterlegungsanlagen reines Krypton und reines Xenon gewonnen.

Grundsätzlich kann der Einsatz für die Anreicherungssäule auch aus einem Flüssigtank oder aus mehr als einer Luftzerlegungsanlage kommen. Die Erfindung ist insofern nicht auf die direkte Einführung einer flüssigen Sauerstofffraktion aus der Niederdrucksäule beschränkt.

Für den sicheren Betrieb des Anreichungsschrittes wird eine beträchtliche Analytik benötigt, die zum Beispiel vier Probenentnahmen für die Messung von Kohlendioxid (CO2), Lachgas (N2O), Methan- und Nichtmethankohlenwasserstoffen (NMHC) umfasst.

Aus diesen Probeentnahmen resultieren beträchtliche Verluste von Krypton und Xenon, insbesondere durch Analysenbypässe zur Spülung der Probenahmeleitungen. Außerdem entstehen Verdampfungsverluste am Flüssigtank für Krypton-Xenon-Konzentrat. Zusätzlich werden Verluste an Krypton und Xenon erzeugt durch Verdampfung beim Befüllen des Tankfahrzeugs, das heißt während des Abtankvorgangs. Insgesamt kann bis zu etwa 5 % des in der Zerlegungsluft enthaltenen Kryptons und Xenons verloren gehen.

Der Erfindung liegt die Aufgabe zugrunde, ein derartiges verfahren und eine entsprechende Vorrichtung anzugeben, die eine besonders hohe Ausbeute an Krypton und/oder Xenon haben.

Diese Aufgabe wird durch die Merkmale der unabhängigen Patentansprüche gelöst.

Der erfindungsgemäße Ballon ermöglicht es, die oben genannten Verluste möglich gering zu halten oder ganz zu vermeiden. Entsprechend mehr Rohprodukt aus der Krypton und Xenon anreichernden Luftzerlegungsanlage geht an den Feinreinigungsprozess stromabwärts und erhöht die Produktausbeute.

Der Ballon wird mit wenigen Millibar, insbesondere mit 5 bis 50 mbar Überdruck gefüllt. Das maximale Ballonvolumen liegt beispielsweise bei 10 bis 50 m³. Geleert wird der Ballon über eine Leitung in die Ansaugluft zum Hauptluftverdichter (MAC - main air compressor) der Luftzerlegungsanlage, vorzugsweise in das Luftfiltergehäuse selbst oder stromabwärts der Luftfilter. Dort herrscht ein leichter Unterdruck, so dass in günstigen Fällen auf ein Gebläse zur Entleerung des Ballons verzichtet werden kann. Sieht man trotzdem ein Gebläse vor, so kann dieses sehr klein sein, da der Balloninhalt kontinuierlich in die Ansaugluft eingespeist werden kann. Das Ballonmaterial ist gasdicht und sauerstoffverträglich, zum Beispiel durch eine Folie aus PTFE oder Aluminium auf der Innenseite der Ballonwand. Den Ballon kann zum Beispiel im Maschinenhaus untergebracht werden und/oder in direkter Nähe zum Flüssigtank für Krypton-Xenon-Konzentrat. Außerhalb des Maschinenhaues kann der Ballon in einem dünnwandigen Metallkasten untergebracht sein, um vor Feuchtigkeit und mechanischer Einwirkung geschützt zu sein. Die Abgasströme sind so gering, dass sie sich über nicht-isolierte Leitungen zum Ballon selbständig anwärmen. Das Ballonmaterial ist also ausschließlich Abgasströmen unter etwa Umgebungstemperatur ausgesetzt und keinen tiefkalten Strömen.

Bei der Erfindung werden mindestens einer, vorzugsweise mehrere und weiter vorzugsweise alle analytischen Bypassströme in den Ballon überführt.

Außerdem ist es günstig, wenn zusätzlich mindestens ein Teil des Verdampfungsabgases des Flüssigtanks für Krypton-Xenon-Konzentrat in den Ballon überführt wird.

Mindestens eine, vorzugsweise mehrere oder alle Leitungen zum Ballon sollten mit Rückschlagklappen versehen werden, um eine Rückströmung zu verhindern.

Zusätzlich wird im Rahmen der Erfindung vorgeschlagen, die Abblaseleitung des Tankfahrzeugs ebenfalls beim Betanken mit diesem Ballon zu verbinden. Insbesondere eine schon bestehende Luftzerlegungsanlage könnte mit einem Ballon ausgestattet sein, da eine Rückleitung in die Rektifikation schwierig im laufenden Betrieb einzubinden ist.

Zusätzlich kann vor oder bei der Regeneration eines kryogenen N2O-Adsorbers (Silicagel) im Zulauf der Anreicherungssäule ein Teil der erhöhten Spülmengen in den Ballon überführt werden, anstatt diese Flüssigkeit zu verwerfen.

Die Erfindung sowie weitere Einzelheiten der Erfindung werden im Folgenden anhand eines in der Zeichnung schematisch dargestellten Ausführungsbeispiels näher erläutert.

Atmosphärische Luft wird über eine Luftfiltereinrichtung 1 und eine Einsatzluftleitung 2 von einem Hauptluftverdichter 3 angesaugt, der die Einsatzluft auf den für die Rektifikation notwendigen Druck bringt. In einem Nachkühler 4 (und nicht dargestellten Zwischenkühlern) wird die Verdichtungswärme entfernt. Über Leitung 5 wird die Hochdruckluft zu einem der beiden Adsorberbehälter der Luftreinigungseinrichtung 6 weitergeleitet, die im Wechsel betrieben werden. Die gereinigte Luft 7 wird in den kalten Teil der Luftzerlegungsanlage eingeleitet, der hier schematisch als Coldbox 8 dargestellt ist.

In dem Beispiel ist die Luftzerlegungsanlage als klassisches Doppelsäulensystem mit übereinander angeordneten Hochdruck- und Niederdrucksäulen (9, 10) und einem im Sumpf der Niederdrucksäule angeordneten Hauptkondensator 11. Flüssiger Sauerstoff 12 vom Sumpf der Niederdrucksäule wird über eine Adsorptionseinrichtung 13 (N2O-Adsorber) in eine Krypton-Xenon-Anreicherungssäule 14 geleitet. Ein erster Teil 15 des Krypton-Xenon-Konzentrats aus der Krypton-Xenon-Anreicherungssäule 14 wird in einen Flüssigtank 16 für Krypton-Xenon-Konzentrat eingeleitet. Wesentlich kleiner ist ein zweiter Teil 17 des Krypton-Xenon-Konzentrats aus der Krypton-Xenon-Anreicherungssäule 14. Er wird für Analysezwecke in das Analysesystem 18 eingeleitet und dort vollständig zu einer oder mehreren Restdampffraktionen verdampft. Diese werden in dem Ausführungsbeispiel gemeinsam über Leitung 19 in einen Ballon 20 geführt und dort gepuffert. Alternativ können die Restdampffraktionen auch über mehrere Einzelleitungen direkt von den einzelnen Analysatoren in dem Analysesystem 18 in den Ballon 20 eingeleitet werden. Dieser Ballon kann variable Gasmengen bei praktisch konstantem, niedrigem Überdruck speichern.

Fakultativ wird mindestens ein Teil 22 des Verdampfungsabgases 21 aus dem Flüssigtank für Krypton-Xenon-Konzentrat in den Ballon geleitet. Der Rest, falls vorhanden, strömt in die Krypton-Xenon-Anreicherungssäule 14. Gegebenenfalls kann ein Teil des Verdampfungsabgases über Leitung 29 in die Atmosphäre (ATM) abgeblasen werden.

Über die Leitungen 24 und 26 wird im Ballon enthaltenes Gas entnommen und zum Eintritt des Hauptluftverdichters 3 zurückgeführt. Für den Fall, dass die bestehende Druckdifferenz nicht ausreicht, kann dafür ein Gebläse 25 eingesetzt werden. Diese erfindungsgemäße Rückführströmung kann unabhängig vom Zulauf zum Ballon über die Leitungen 19 und 22 betrieben werden; zum Beispiel kann eine kleine Menge kontinuierlich zurückgeführt werden, die dem mittleren Aufkommen an Ballongas entspricht, auch wenn der Zulauf extrem diskontinuierlich ist.

Soll der Flüssigtank 16 für Krypton-Xenon-Konzentrat entleert werden, insbesondere zum Zwecke des Füllen eines Tankfahrzeugs 26 wird er mittels eines Hochdruckgases 27, insbesondere Druckstickstoff oder Drucksauerstoff unter Druck gesetzt. Während des Umfüllens strömt Gas 28 aus dem Behälter des Tankfahrzeugs 26. Dieses kann zusätzlich in den Ballon 20 eingeleitet werden.

Verbrauchtes Regeneriergas 30 aus der Adsorptionseinrichtung kann ebenfalls in den Ballon 20 geführt wird.

## Patentansprüche

1. Verfahren zur Gewinnung eines Krypton-Xenon-Konzentrats mit einer Tieftemperaturluftzerlegungsanlage, die eine Einsatzleitung (1, 2, 5, 7) die durch einen Hauptluftverdichter (3) führt, eine Hochdrucksäule (9) und eine Niederdrucksäule (10) aufweist, wobei
- ein flüssiger Sauerstoffstrom (12) aus der Niederdrucksäule (10) in eine Krypton-Xenon-Anreicherungssäule (14) geleitet wird,
- aus der Krypton-Xenon-Anreicherungssäule (14) ein Krypton-Xenon-Konzentrat zu bilden,
- ein erster Teil (15) des Krypton-Xenon-Konzentrats in einen Flüssigtank (16) für Krypton-Xenon-Konzentrat eingeleitet wird und
- ein zweiter Teil (17) des Krypton-Xenon-Konzentrats einem Analysesystem (18) zugeführt und dort verdampft wird und ein oder mehrere Restdampffraktionen (19) bildet,
**dadurch gekennzeichnet, dass**
- eine oder mehrere Restdampffraktionen (19, 22, 28, 30) in einen Ballon (20) eingeleitet und dort zwischengespeichert werden,
- wobei kontinuierlich oder diskontinuierlich Gas (24) aus dem Ballon (20) abgezogen und stromaufwärts des Hauptluftverdichters (1) in die Einsatzleitung (2) eingeführt wird.

2. Verfahren nach Anspruch 1, **dadurch gekennzeichnet, dass** Verdampfungsabgas (21, 22) aus dem Flüssigtank (16) für Krypton-Xenon-Konzentrat in den Ballon (20) eingeleitet wird.

3. Verfahren nach Anspruch 1 oder 2, **dadurch gekennzeichnet, dass** mindestens eine der Leitungen für Restdampf oder Verdampfungsabgas (19, 22, 28, 30) zum Ballon (20) je eine Rückschlagklappe aufweist.

4. Verfahren zur Gewinnung von Krypton und/oder Xenon, bei dem
- mittels des Verfahrens nach einem der Ansprüche 1 bis 3 ein Krypton-Xenon-Konzentrat gewonnen wird,
- Krypton-Xenon-Konzentrat aus dem Flüssigtank (16) für Krypton-Xenon-Konzentrat in ein Tankfahrzeug (26) umgefüllt wird und
- während des Umfüllens Gas (28) aus dem Behälter des Tankfahrzeugs zusätzlich in den Ballon (20) geleitet wird.

5. Verfahren nach einem der Ansprüche 1 bis 4, **dadurch gekennzeichnet, dass**
- der flüssige Sauerstoffstrom (12) aus der Niederdrucksäule (10) vor seiner Einleitung in die Krypton-Xenon-Anreicherungssäule (14) durch eine Adsorptionseinrichtung (13) geführt wird,
- die Adsorptionseinrichtung mindestens zwei im Wechsel betriebene Adsorptionsbehälter aufweist,
- jeder Adsorptionsbehälter periodisch mittels eines Regeneriergases regeneriert wird und dabei verbrauchtes Regeneriergas aus der Adsorptionseinrichtung abgezogen wird und dass
- mindestens ein Teil des aus der Adsorptionseinrichtung (13) abgezogenen Regeneriergases (30) in den Ballon (20) eingeleitet wird.

6. Vorrichtung zur Gewinnung eines Krypton-Xenon-Konzentrats mit einer Tieftemperaturluftzerlegungsanlage, die eine Einsatzleitung, einen Hauptluftverdichter, eine Hochdrucksäule, eine Niederdrucksäule, eine Krypton-Xenon-Anreicherungssäule, einen Flüssigtank für Krypton-Xenon-Konzentrat, ein Analysesystem aufweist,
- wobei die Einsatzleitung über den Hauptluftverdichter zur Hochdrucksäule führt, sowie
- mit einer Flüssigsauerstoffleitung zum Einleiten eines flüssigen Sauerstoffstrom aus der Niederdrucksäule in die Krypton-Xenon-Anreicherungssäule,
- und mit einer ersten und einer zweiten Krypton-Xenon-Konzentrat-Leitung zum Abziehen von Krypton-Xenon-Konzentrat aus der Krypton-Xenon-Anreicherungssäule,
- wobei die erste Krypton-Xenon-Konzentrat-Leitung mit dem Flüssigtank für Krypton-Xenon-Konzentrat und
- die zweite Krypton-Xenon-Konzentrat-Leitung mit dem Analysesystem verbunden sind und
- das Analysesystem eine Restdampfleitung aufweist,
**gekennzeichnet durch**
- einen Ballon, der mit der Restdampfleitung verbunden und zum Zwischenspeichern einer oder mehrerer Restdampffraktionen ausgebildet ist, und durch
- eine Rückleitung zum kontinuierlichen oder diskontinuierlichen Abziehen von Gas aus dem Ballon und zur Einleitung des abgezogenen Gases stromaufwärts des Hauptluftverdichters in die Einsatzleitung.

7. Vorrichtung nach Anspruch 6, mit einer Verdampfungsabgasleitung zur Einleitung von Verdampfungsabgas aus dem Flüssigtank für Krypton-Xenon-Konzentrat in den Ballon.

8. Vorrichtung nach Anspruch 6 oder 7, mindestens eine der Leitungen für Restdampf oder Verdampfungsabgas zum Ballon je eine Rückschlagklappe aufweisen.

9. Vorrichtung nach einem der Ansprüche 6 bis 8, mit einer Abfüllstation zum Umfüllen von Krypton-Xenon-Konzentrat aus dem Flüssigtank für Krypton-Xenon-Konzentrat in ein Tankfahrzeug, die mit einem Tankfahrzeug verbindbar ist, wobei die Vorrichtung eine Gasleitung zum Einfüllen von Gas aus dem Behälter des Tankfahrzeugs in den Ballon aufweist, die ebenfalls mit einem Tankfahrzeug verbindbar ist.
Vorrichtung nach Anspruch 6,

10. Vorrichtung nach einem der Ansprüche 6 bis 9, bei der
- die Flüssigsauerstoffleitung durch eine Adsorptionseinrichtung geführt wird,
- die Adsorptionseinrichtung mindestens zwei im Wechsel betreibbare Adsorptionsbehälter aufweist,
- jeder Adsorptionsbehälter für eine periodische Regenerierung mittels eines Regeneriergases ausgebildet ist und mit einer eine Leitung zum Abziehen verbrauchten Regeneriergases aus der Adsorptionseinrichtung verbunden ist, wobei
- die Leitung zum Abziehen verbrauchten Regeneriergases mit dem Ballon verbunden ist.
